# EUROPÄISCHE PATENTSCHRIFT

(11) **EP 1 533 021 B1**
(45) Veröffentlichungstag und Bekanntmachung des Hinweises auf die Patenterteilung: **19.12.2007**
(21) Anmeldenummer: 03026474.1
(22) Anmeldetag: 20.11.2003
(51) Int. Cl.: B01F 5/06, B01F 13/00, B05C 17/005, B65D 81/32

(54) **Statische Mischvorrichtung, Austragvorrichtung und Vorratsbehältnis mit einer solchen Mischvorrichtung. Verwendung einer solchen Mischvorrichtung sowie Verfahren zum Austragen**
Static mixing device, discharging device and storage container provided with a static mixing device of this type, use of a static mixing device of this type as well as method of discharging
Mélangeur statique, dispositif de décharge et récipient de stockage comprenant un tel mélangeur statique, utilisation d'un tel mélangeur statique ainsi que procédé pour decharger

(43) Veröffentlichungstag der Anmeldung: 25.05.2005
(73) Patentinhaber: Eftec Europe Holding AG, 6304 Zug (CH)
(72) Erfinder: Hempel, Klaus, 02742 Friedersdorf (DE); Munkelt, Roland Erich, 02736 Beiersdorf (DE)
(74) Vertreter: Hepp, Dieter

(56) Entgegenhaltungen:
- EP-A- 0 495 169
- US-A- 3 382 534
- US-A- 3 856 270
- US-A- 4 109 680
- US-A1- 2003 048 694
- US-A1- 2003 185 098

## Beschreibung

Statische Mischvorrichtungen sowie mit solchen statischen Mischvorrichtungen zu verwendende Austragvorrichtungen für insbesondere viskose Fluide sind in grosser Vielzahl seit langer Zeit bekannt:

Aus dem Dokument EP-B1-0 495 169 ist eine statische Mischvorrichtung bekannt, welche aus geschichteten Platten aufgebaut ist. Hierbei werden Fluidflüsse durch die einzelnen Plattenebenen geleitet, wobei die Platten jeweils miteinander verbundene Kanäle aufweisen. Durchtrittsöffnungen auf unterschiedlichen Ebenen der Platten sind jeweils versetzt zueinander angeordnet.

Ein aus perforierten Platten aufgebauter, statischer Mischer ist auch aus US 3,856,270 bekannt. Ein weiterer statischer Mischer mit serpentinenartiger Flüssigkeitsführung ist in US 4,222,671 gezeigt. In diesen beiden Systemen wird der Fluidfluss entlang des Mischers wiederholt zerteilt und wieder zusammengeführt. Statische Mischvorrichtungen der genannten Art werden häufig zusammen mit Austragvorrichtungen insbesondere für Zwei-Komponenten-Reaktivgemische wie z.B. Klebstoffe verwendet. Derartige Austragvorrichtungen sind für Ein- und Mehr-Komponentensystem bekannt, wobei für Mehr-Komponentensysteme sowohl getrennte Kartuschen als auch kombinierte Vorratsbehältnisse wie z.B. Mehrkammer-Schlauchbeutel verwendet werden.

Aus WO 01/44074 ist beispielsweise eine solche Austragvorrichtung bekannt. Hier ist jedoch ein Adapter zum getrennten Führen der Komponenten zwischen Vorratsbehältnis und statischem Mischer vorgesehen, wodurch Gewicht, Bauhöhe und Handhabbarkeit der Austragvorrichtung insgesamt beeinträchtigt sind.

Weitere derartige oder ähnliche Austragvorrichtungen sind u.a. aus EP-A1-0 665 063, US 3,323,682, US 2003/0179648 A1 und EP-B1-0 787 661 bekannt.

EP-A1-1 013 706 beschreibt die Kombination von Druckdosen mit einem statischen Mischer.

Nachteilig bei den bekannten statischen Mischvorrichtungen ist, dass bei relativ geringer Bauhöhe nur eine unzureichende Durchmischung bewirkt wird. Bekannte statische Mischvorrichtungen hingegen, die eine akzeptable Durchmischung erreichen, weisen eine derart grosse Bauhöhe auf, dass die Handhabbarkeit insbesondere zusammen mit einer Austragvorrichtung der eingangs genannten Art beeinträchtigt ist.

Es ist daher eine Aufgabe der Erfindung, die Nachteile des bekannten zu vermeiden, insbesondere also eine statische Mischvorrichtung zu schaffen, welche einfach und möglichst mit bekannten Mitteln herstellbar ist, welche in der Bauhöhe weitestgehend reduziert ist und möglichst trotzdem verbesserte Mischungseigenschaften aufweist. Es ist eine weitere Aufgabe der Erfindung, eine Mischvorrichtung bereitzustellen, welche zur Verwendung mit konventionellen Austragvorrichtungen, wie sie bspw. für Ein- und Mehr-Komponentensysteme bekannt sind, geeignet ist, sowie die Handhabbarkeit eines solchen Systems zu verbessern.

Die genannten Aufgaben werden erfindungsgemäss gelöst durch eine statische Mischvorrichtung, ein Vorratsbehältnis und eine Austragvorrichtung in Kombination mit der Mischvorrichtung, sowie ein Verfahren und eine Verwendung gemäss den unabhängigen Patentansprüchen.

Eine statische Mischvorrichtung gemäss der Erfindung beinhaltet mindestens ein erstes Mischelement, welches auf einer Vorderseite eine Mehrzahl insbesondere paralleler Kanäle quer, insbesondere orthogonal zur Hauptflussrichtung aufweist, wobei die Kanäle miteinander nicht verbunden sind, jedoch Durchtrittsöffnungen in Hauptflussrichtung aufweisen. Durch die Anordnung der Kanäle quer zur Hauptflussrichtung ist eine Ablenkung bzw. Aufteilung der Strömung bewirkt. Vorzugsweise erfolgt dies durch eine orthogonale Anordnung, selbstverständlich sind jedoch auch nichtrechtwinklige Anordnungen möglich. Zudem ist mindestens ein zweites, mit dem ersten Mischelement in Kontakt stehendes Mischelement vorgesehen, welches auf einer Vorderseite eine Mehrzahl insbesondere paralleler Kanäle quer, insbesondere orthogonal zur Hauptflussrichtung aufweist, wobei die Kanäle miteinander verbunden sind. Insbesondere in Seitenwänden dieser Kanäle sind Öffnungen vorgesehen, welche den Durchtritt eines Mediums in Hauptflussrichtung ermöglichen. Auf einer Rückseite des zweiten Mischelements sind eine Mehrzahl insbesondere paralleler Kanäle orthogonal zur Hauptflussrichtung angeordnet, welche miteinander nicht verbunden sind. Selbstverständlich sind sowohl in dem ersten als auch dem zweiten Mischelement neben einer parallelen Anordnung der Kanäle auch andere Anordnungen möglich, insbesondere konzentrisch angeordnete, bogenförmige Kanäle. Überraschenderweise hat sich gezeigt, dass durch zwei derartig unterschiedlich ausgebildete Mischelemente eine wesentlich verbesserte Durchmischung erreicht werden kann, als dies bei einer gleichen Anzahl von Mischelementen mit anderen bekannten Mischelementen möglich ist. Die Bauhöhe einer solchen statischen Mischvorrichtung ist daher reduzierbar, weil für eine ausreichende Durchmischung weniger Mischelemente angeordnet werden müssen. Hierdurch ist darüber hinaus auch das erzielbare Endgewicht einer solchen Vorrichtung weiter reduzierbar. Insgesamt wird die Handhabbarkeit einer solchen Vorrichtung daher enorm vereinfacht, insbesondere bei der Verwendung mit einer Austragvorrichtung, wie nachstehend noch beschrieben wird.

Hier und im folgenden werden Kanäle eines mit einem weiteren Mischelements in Kontakt stehenden Mischelements als verbunden angesehen, wenn ein Austausch von Fluiden zwischen den betreffenden Kanälen insbesondere durch deren Seitenwände möglich ist. Unter der Hauptflussrichtung wird hier und im folgenden bei geraden statischen Mischvorrichtungen die Richtung entlang der Längsachse zwischen Eintritt und Austritt des Mediums verstanden. Selbstverständlich sind jedoch auch bspw. gekrümmte Mischvorrichtungen möglich; in einem solchen Falle folgt die Hauptflussrichtung der Krümmung der Mischvorrichtung. Unter der Vorderseite eines Mischelements wird hier und im folgenden jene Seite verstanden, welche dem Einlass für die zu mischenden Substanzen zugewandt ist. Unter einer Rückseite eines Mischelements wird hier und im folgenden jene Seite verstanden, welche dem Auslass für die zu mischenden Substanzen zugewandt ist.

In einer besonders bevorzugten Ausführungsform weist das erste Mischelement der Mischvorrichtung die folgenden Merkmale auf:
■ Die Durchtrittsöffnungen benachbarter Kanäle sind jeweils in gegenüberliegenden Hälften der Vorderseite des Mischelements angeordnet;
■ In einem mittleren Bereich aller Kanäle sind keine Durchtrittsöffnungen angeordnet.
Zudem weist das zweite Mischelement zusätzlich oder alternativ die folgenden Merkmale auf:
■ Auf einer Vorderseite sind die Kanäle miteinander durch einen gemeinsamen Verbindungskanal verbunden, welcher derart angeordnet ist, dass seine Lage im wesentlichen einem rückseitigen Bereich entspricht, welcher frei von Durchtrittsöffnungen ist;
■ Im Bereich zwischen einer ersten Seite des Verbindungskanals und einer Aussenkante des zweiten Mischelements sind Durchtritte angeordnet, welche nicht in Verbindung mit den vorderseitigen Kanälen stehen;
■ Im Bereich zwischen einer zweiten Seite des Verbindungskanals und einer Aussenkante des zweiten Mischelements sind Durchtrittsöffnungen vorgesehen, welche in Verbindung zu den Kanälen stehen.
Es hat sich gezeigt, dass bereits nur durch die vorstehend genannte Ausbildung des ersten oder zweiten Mischelements alleine eine weitere Verbesserung der Durchmischung erreicht werden kann. Besonders bevorzugt ist jedoch eine gleichzeitige Ausbildung beider Mischelemente gemäss der vorstehenden Merkmale, wodurch sich die erzielbaren Mischresultate weiter verbessern.

In einer weiteren bevorzugten Ausführungsform sind die ersten und zweiten Mischelemente alternierend angeordnet. Durch eine solche abwechselnde Anordnung der unterschiedlichen Mischelemente kann die Mischwirkung nochmals verbessert werden. Unter einer alternierenden Anordnung werden hierbei insbesondere bevorzugt Anordnungen verstanden, bei welchen kein erstes (bzw. zweites) Mischelement direkt benachbart zu einem weiteren, ersten (bzw. zweiten) Mischelement angeordnet ist. Als Varianten einer solchen alternierenden Anordnung sind aber bspw. auch gruppenweise alternierende Anordnungen möglich, also solche Anordnungen, in denen auf eine bestimmte Anzahl eines ersten Mischelements eine Anzahl von zweiten Mischelementen folgt.

In einer weiteren Ausführungsform sind die ersten und zweiten Mischelemente als stapelbare Platten ausgebildet. Derartige Platten sind bspw. im Kunststoff-Spritzgussverfahren besonders einfach und mit bekannten Mitteln herstellbar. Die Stapelbarkeit kann hierbei durch verschiedenste Mittel bewirkt sein, bspw. durch zueinander insbesondere spezifisch kompatible Bereiche benachbarter Platten, insbesondere Erhöhungen und Vertiefungen. Hierbei ist es besonders bevorzugt, dass die Platten aussen rund, insbesondere mit gleichem Aussendurchmesser ausgebildet sind.

Gemäss einer besonders vorteilhaften Ausführungsform sind die ersten und zweiten Mischelemente um einen bestimmten Winkel bezogen auf ein an beiden Mischelementen vorhandenes, vergleichbares strukturelles Merkmal gegeneinander verdreht gestapelt. Besonders bevorzugt ist das jeweils nächste Mischelement hierbei gegenüber dem vorangehenden Mischelement um diesen bestimmten Winkel verdreht angeordnet. Hierbei ändert sich insbesondere die Drehrichtung, um die einzelne Mischelemente verdreht werden, entlang der statischen Mischvorrichtung nicht. Hierdurch kann die erzielbare Durchmischung nochmals verbessert werden.

In einer weiteren, besonders bevorzugten Ausführungsform folgt ein zweites Mischelement auf ein erstes Mischelement in Hauptflussrichtung, wobei die Kanäle dieses vorangehenden ersten Mischelements parallel zu den rückseitigen Kanälen des zweiten Mischelements angeordnet sind. Zudem folgt ein erstes Mischelement auf ein zweites Mischelement in Hauptflussrichtung, wobei die Kanäle dieses folgenden, ersten Mischelements um einen Winkel von 90° gegen die Kanäle auf der Rückseite des zweiten Mischelements verdreht ausgerichtet sind.

Es ist besonders vorteilhaft und bevorzugt, dass die Abfolge der Mischelemente paarweise Anordnungen der ersten und zweiten Mischelemente beinhaltet, wobei in jeder der paarweisen Anordnungen die Kanäle des ersten Mischelements parallel zu den rückseitigen Kanälen des zweiten Mischelements ausgerichtet sind, jedoch in Hauptflussrichtung die Kanäle einer folgenden, paarweisen Anordung jeweils gegenüber einer vorangehenden Anordung um einen Winkel von 90° verdreht angeordnet sind.

Darüber hinaus können die Mischelemente Mittel zum verdrehgesicherten Stapeln insbesondere unter einem Winkel von 90° oder einem gradzahligen Vielfachen von 90° aufweisen. Besonders bevorzugt sind insbesondere in einem Randbereich der Mischelemente Nocken angeordnet, welche in einer Stapelung von Mischelementen zu Vertiefungen benachbarter Mischelemente kompatibel sind. Hierdurch kann in einfacher Weise ein verdrehgesichertes Stapeln bei grösstmöglicher verbleibender Flexibilität im Aufbau gewährleistet werden.

Gemäss einer weiteren, besonders vorteilhaften Ausgestaltung der Erfindung ist in Hauptflussrichtung vor einem ersten Mischelement ein Eingangsstück und/oder in Hauptflussrichtung nach einem letzten Mischelement ein Endstück vorgesehen. Durch ein solches Eingangsstück kann wirkungsvoll eine Entspannung der insbesondere unter Druck aus einem Vorratsbehältnis gepressten, zu mischenden Komponenten bewirkt werden, so dass ein erstes Mischelement flächig angeströmt wird. Zudem kann eine Voraufteilung des Fluidstromes auf die insbesondere auf gegenüberliegenden Seiten benachbarter Kanäle angeordneten Durchtrittsöffnungen eines ersten Mischelements bewirkt werden. Ein Endstück kann bevorzugt zum Zusammenführen des Fluidstromes an einer Auslassöffnung angewendet werden; selbstverständlich können auch an einem solchen Endstück weitere Mittel, insbesondere Schikanen vorgesehen sein, welche der Durchmischung dienen.

Vorteilhafterweise sind die Mischelemente und ggf. das Eingangsstück und/oder das Endstück in einer Hülse insbesondere austauschbar angeordnet. Hierdurch kann sowohl die Herstellung vereinfacht als auch für spezielle Anwendungen die Austauschbarkeit von Mischelementen bewirkt werden. Es ist weiter bevorzugt, dass die Hülse insbesondere reversibel mit einem Anschlussstück zur Verbindung mit einer Austragsvorrichtung verschlossen ist und/oder verschliessbar ausgebildet ist. Hierbei kann es sich insbesondere bspw. um Schraub- und/oder Steckverbindungen, aber auch Spannverbindungen handeln; bevorzugt werden Schraubverbindungen verwendet.

Eine Mischvorrichtung der genannten Art findet vorteilhaft Verwendung zur Mischung von mindestens zwei in einem Vorratsbehältnis mit mindestens zwei Kompartimenten bevorrateten Substanzen, wobei die Mischvorrichtung lösbar oder fest an dem Vorratsbehältnis oder einer Austragvorrichtung anordbar bzw. angeordnet ist. Derartige Vorratsbehältnisse sind insbesondere bei Klebund Dichtmitteln in der Regel für den einmaligen Gebrauch bestimmt, also nach Entleerung nicht nachfüllbar. Insbesondere für die genannten Anwendungen sind die statischen Mischvorrichtungen oftmals ebenfalls nicht mehrfach verwendbar. Vorteilhafterweise können derartige Vorratsbehältnisse daher bereits insbesondere fest mit einer solchen statischen Mischvorrichtung verbunden hergestellt und vertrieben werden, was die Handhabbarkeit für den Endverbraucher durch verringerten Manipulationsbedarf nochmals vereinfacht.

Ein weiterer Aspekt der Erfindung betrifft also ein Vorratsbehältnis in Kombination mit der Mischvorrichtung, insbesondere einen Mehrkammer-Schlauchbeutel mit mindestens zwei Kompartimenten, wobei die Mischvorrichtung der vorstehend beschriebenen Art lösbar oder fest mit dem Vorratsbehältnis verbindbar bzw. verbunden ist. Eine solche Verbindung kann insbesondere herstellseitig und irreversibel bewirkt sein. Es ist jedoch auch möglich, insbesondere Steck-, Schraub- und/oder Spannverbindungen vorzusehen. Zudem ist es im Rahmen einer grösstmöglichen Reduzierung der Bauhöhe vorteilhaft, eine im wesentlichen direkte Verbindung zwischen dem Auslass des Vorratsbehältnisses und der statischen Mischvorrichtung zu gewährleisten, also möglichst auf Adapter o.ä. zu verzichten.

Ein zusätzlicher Aspekt der Erfindung betrifft zudem eine Austragvorrichtung zum Auslassen von mindestens zwei zu mischenden Substanzen aus einem entweder kombinierten Vorratsbehältnis mit mindestens zwei Kompartimenten, oder mehreren separaten Vorratsbehältnissen in Kombination mit der Mischvorrichtung. Hierbei kann es sich insbesondere um parallele oder koaxiale Doppelkartuschensysteme handeln. Derartige Austragvorrichtungen sind in verschiedensten Ausführungen, insbesondere pneumatisch oder manuell zu betreiben, am Markt erhältlich, bspw. von Mixpac (System 400) oder PC Cox Ltd. (RBA 200B). Insbesondere können auch Mehrkammer-Schlauchbeutelsysteme verwendet werden. Der Austritt des bzw. der Vorratsbehältnisse ist mit der statischen Mischvorrichtung verbindbar bzw. verbunden. Derartige Austragvorrichtungen sind insbesondere auch für EinKomponentensysteme hinlänglich bekannt, z.B. MK Maskinsfabrik (TS 485 X). Im Zuge der vorliegenden Erfindung ist insbesondere vorteilhaft, dass eine im wesentlichen direkte Verbindung des Vorratsbehältnisses mit der statischen Mischvorrichtung vorgesehen sein kann. Aus dem Stand der Technik, insbesondere der WO 01/44074 sind Probleme der unzureichenden Durchmischung mit statischen Mischvorrichtungen bekannt, die i.d.R. durch ein getrenntes Führen der zu mischenden Komponenten vor dem eigentlichen Mischsystem zumindest teilweise überwunden werden können. Dies resultiert jedoch in einer unerwünschten Verlängerung der betriebsbereiten Austragvorrichtung, wodurch die Handhabbarkeit verschlechtert ist. Durch eine statische Mischvorrichtung gemäss der vorliegenden Erfindung ist eine solchermassen getrennte Aufgabe der Komponenten auf die Mischvorrichtung nicht notwendig. Es kann also eine im wesentlichen direkte Verbindung zwischen dem Auslass eines Vorratsbehältnisses und der statischen Mischvorrichtung hergestellt werden, ohne dass sich dies negativ auf das Mischungsergebnis auswirken würde. "Im wesentlichen direkt" bedeutet also in diesem Zusammenhang, dass technisch keine Distanz zwischen Vorratsbehältnis und statischer Mischvorrichtung zur Erzielung der Durchmischung notwendig ist; dies schliesst jedoch nicht aus, dass sich ggf. aufgrund des modularen Aufbaus und/oder ggf. notwendiger Dichtelemente etc. eine geringfügige Beabstandung ergeben kann.

Das erfindungsgemässe Verfahren zum Austragen von mindestens zwei zu mischenden Substanzen insbesondere aus einem Vorratsbehältnis mit mindestens zwei Kompartimenten zeichnet sich also dadurch aus, dass die Mischung der Substanzen im wesentlichen ausschliesslich durch eine statische Mischvorrichtung, wie vorstehend geschildert, erfolgt. "Im wesentlichen" bedeutet hier, dass ggf. weitere Mischung ausserhalb der statischen Mischvorrichtung erfolgen kann, diese jedoch für den jeweiligen Anwendungszweck nicht von vordergründiger Bedeutung ist. Hierbei sind im Rahmen der Erfindung insbesondere auch zusätzliche Auftragsdüsen o.ä. verwendbar, welche neben der Fokussierung der aufzutragenden Mischung ggf. eine weitere Mischung bewirken könnten.

Die Erfindung wird nachfolgend anhand von Ausführungsbeispielen und Figuren näher erläutert, ohne dass der Erfindungsgegenstand hierauf zu beschränken wäre. Es zeigen:
- Fig. 1:: Explosionsdarstellung einer statischen Mischvorrichtung;
- Fig. 2:: Erstes Mischelement, Vorderseite;
- Fig. 3:: Zweites Mischelement, Vorderseite;
- Fig. 4:: Zweites Mischelement; Rückseite;
- Fig. 5:: Eingangsstück, Vorderseite;
- Fig. 6:: Endstück, Vorderseite;
- Fig. 7:: Hülse;
- Fig. 8:: Anschlussstück;
- Fig. 9:: Statische Mischvorrichtung, schematisch.

In Figur 1 ist eine aus einer Mehrzahl von ersten Mischelementen A und zweiten Mischelementen B aufgebaute, statische Mischvorrichtung 1 in Explosionsdarstellung gezeigt. Der Aufbau der ersten und zweiten Mischelemente A,B wird nachfolgend in den Figuren 2 und 3 eingehend erläutert. Die Mischelemente A und B sind als stapelbare Platten ausgebildet. Die statische Mischvorrichtung 1 weist zudem ein Anschlussstück 11 (siehe auch Figur 8) sowie ein Eingangsstück 8 und ein Endstück 9 auf (siehe auch Figuren 5 und 6). Das Anschlussstück 11 dient zum Anschluss der statischen Mischvorrichtung 1 an eine nicht im Detail gezeigte, insbesondere handelsübliche Austragvorrichtung. Es können bspw. Steck-, Schraub- und/oder Spannverbindungen vorgesehen sein zur Anbindung an eine solche Austragvorrichtung. Die statische Mischvorrichtung 1 wird in der Hauptflussrichtung H von einer Mehrzahl, insbesondere zwei zu mischenden, insbesondere fliessfähigen, viskosen Substanzen durchströmt. In der Regel muss hierfür aufgrund des Gegendrucks der Mischelemente ein Arbeitsdruck in der Grössenordnung von bis zu 6.0 bis 6.5 bar in Hauptflussrichtung H aufgewendet werden. Die Mischelemente A und B sind in dem Ausführungsbeispiel alternierend in Hauptflussrichtung H folgendermassen angeordnet: A, B, A, B, usw.. Die einzelnen Mischelemente A,B sind hierbei mit in Haupflussrichtung H zunehmendem Verdrehwinkel α angeordnet, und zwar jeweils jedes nächste Mischelement A bzw. B um zusätzliche 90° gegenüber der Lage des vorangehenden Mischelements A bzw. B.

Figur 2 zeigt ein erstes Mischelement A von einer Vorderseite V im Detail. Das Mischelement A weist eine Mehrzahl von parallelen Kanälen 2 auf, welche miteinander nicht verbunden sind. Die einzelnen Kanäle weisen jeweils Durchtrittsöffnungen 3 zur Rückseite des Mischelements A auf. Die Durchtrittsöffnungen 3 benachbarter Kanäle 2 befinden sich auf entgegengesetzten Seiten des Mischelements A. Hierbei ist ein mittlerer Bereich aller Kanäle 2 frei von jeglichen Durchtrittsöffnungen. Auf der nicht im Detail gezeigten Rückseite des Mischelements A befinden sich keine Kanäle 2. Das Mischelement 2 weist zudem Mittel zum verdrehgesicherten Stapeln von Mischelementen A,B auf. Hierbei handelt es sich vorzugsweise um Nocken bzw. zu diesen Nocken kompatible Aussparungen. Nocken und Aussparungen sind hierbei derart an gegenüberliegenden Seiten des Mischelements A angeordnet, dass ein Stapeln unter einem Verdrehwinkel α von 90° bzw. einem Vielfachen von 90° ermöglicht ist.

Figur 3 zeigt die Vorderseite V eines Mischelements B. Das Mischelement B weist eine Mehrzahl von Kanälen 2 auf, welche untereinander mittels eines Verbindungskanals 5 verbunden sind. Jenseits einer ersten Seite dieses Verbindungskanals 5 - in der Figur rechts vom Verbindungskanal 5 - weisen die Kanäle 2 keine Durchtrittsöffnungen auf. Jedoch sind auf dieser Seite Durchtritte 6 vorhanden, welche nicht mit den Kanälen 2 verbunden sind. Jenseits einer zweiten Seite dieses Verbindungskanals - in der Figur links vom Verbindungskanal 5 - weisen die Kanäle jeweils mindestens eine Öffnung 4 in einer Seitenwand auf, wodurch die Kanäle 2 mit Durchtrittsöffnungen 3 verbunden sind.

Figur 4 zeigt die Rückseite R eines Mischelements B gemäss Figur 3. Diese Rückseite R ist in dem Ausführungsbeispiel weitestgehend analog zur Vorderseite eines Mischelements A gestaltet: Die Rückseite R des Mischelements B weist eine Mehrzahl von Kanälen 2 auf, welche untereinander nicht verbunden sind. In einem mittleren Bereich aller Kanäle 2 - in der Figur der Bereich zwischen den gestrichelten Linien - sind keine Durchtrittsöffnungen 3 vorhanden. In einem in der Figur rechts von diesem mittleren Bereich gelegenen Bereich weisen die Kanäle 2 Durchtrittsöffnungen 3 auf; diese sind in Figur 3 als Durchtritte 6 bezeichnet. Diese stehen also auf der Vorderseite V des Mischelements B als Durchtritte 6 nicht in Verbindung mit den vorderseitigen Kanälen 2 (siehe Figur 3), wohingegen sie auf der Rückseite R als Durchtrittsöffnungen 3 in Verbindung mit den rückseitigen Kanälen 2 stehen. In einem in der Figur links von dem mittleren Bereich gelegenen Bereich weisen die Kanäle 2 ebenfalls Durchtrittsöffnungen 3 auf, welche über die Öffnungen 4 mit den vorderseitigen Kanälen 2 verbunden sind. Die Durchtrittsöffnungen 3 benachbarter Kanäle 2 auf der Rückseite R des Mischelements B sind auf gegenüberliegenden Seiten des Mischelements B angeordnet.

Figur 5 zeigt ein Eingangsstück 8, welches in Hauptflussrichtung H einem ersten Mischelement vorgeschaltet ist. Dieses Eingangsstück weist besonders vorteilhaft einen Mittelsteg 16 auf, welcher im mittleren Bereich der Kanäle 2 des in Hauptflussrichtung H ersten Mischelements A angeordnet ist. Durch ein solches Eingangsstück 8 ist eine Voraufteilung des Fluidstroms auf die auf gegenüberliegenden Seiten benachbarter Kanäle 2 angeordneten Durchtrittsöffnungen 3 eines ersten Mischelements A oder B bewirkbar.

Figur 6 zeigt ein Endstück 6, welches nach einem in Hauptflussrichtung H letzten Mischelement B angeordnet ist. In einem solchen Endstück 6 wird der Fluidstrom an einer Austrittsöffnung 18 wieder zusammengeführt. Das Endstück 6 verfügt zudem über Schikanen 17, welche vorzugsweise konzentrisch um die Austrittsöffnung 17 herum angeordnet sind und ebenfalls der Durchmischung dienen.

Figur 7 zeigt eine Hülse 10 zur Aufnahme einer Mehrzahl von Mischelementen A und B, des Eingangsstücks 8 und des Endstücks 9. Die Hülse wird anschliessend mit einem in Figur 8 gezeigten Anschlussstück 11 verschlossen. Hierbei kann es sich sowohl um eine lösbare Verbindung von Hülse 10 und Anschlussstück 11 handeln als auch um eine irreversible Verbindung. Figur 9 zeigt eine gebrauchsfertige Mischvorrichtung, welche über das Anschlussstück 11 insbesondere an handelsübliche Austragvorrichtungen anschliessbar ist. Innerhalb der Hülse 10 befindet sich die in der Zeichnung lediglich schematisch angedeutete, aus einer Mehrzahl von Mischelementen A,B aufgebaute statische Mischvorrichtung. Bevorzugte Materialien für die Mischelemente A,B, Eingangs- und Endstück sowie die Hülse 10 sind insbesondere Polypropylen (PP), Polyethylen (PE) und Polyamide, welche ggf. glasfaserverstärkt sein können. Selbstverständlich können jedoch für den jeweiligen Anwendungszweck auch andere Materialien, insbesondere Kunststoffe oder auch Metalle ausgewählt werden; derartige Materialien und ihre spezifischen Vorzüge sind dem Fachmann bekannt.

Es wurden Vergleichsversuche einer erfindungsgemässen statischen Mischvorrichtung 1 mit je 11 Mischelementen A und B gemäss der in Figur 1 gezeigten Anordnung mit einem Standard-Mischer Mixpac von Statomix (Innendurchmesser 10mm, Länge 217mm) vorgenommen. Hierbei wurden die Komponenten des Zwei-Komponenten Klebstoffs Dinitrol 512 2K HM über die statischen Mischvorrichtungen gemischt und die erzielbaren Klebeeigenschaften anhand der zu verschiedenen Zeitpunkten gemessenen Zugscherfestigkeiten miteinander verglichen. In diesen Vergleichsversuchen wurde Glas mit lackiertem Blech verklebt, wobei beide Substrate mit Glasprimer bzw. Lackprimer vorbehandelt waren. Derartige Vorbehandlungen entsprechen der gängigen Praxis des Fachmanns. Die Komponenten wurden hierbei unter einem Druck von 6 bar durch die statischen Mischvorrichtungen gepresst. Hierbei wurden die folgenden Resultate erhalten (Tabelle 1):

**Tabelle 1: Vergleichsversuche**

| **Zugscherfestigkeit** | **Statische Mischvorrichtung gemäss Fig. 1** | **Statische Mischvorrichtung "Mixpac"** |
|---|---|---|
| nach ½ h | 0.18 MPa | 0.13 Mpa |
| nach 1 h | 0.31 MPa | 0.3 MPa |
| nach 24 h | 5.9 MPa | 7.0 MPa |

Aus den ermittelten Zugscherfestigkeiten ist ersichtlich, dass sowohl kurzzeitig nach der Verklebung als auch in der Endfestigkeit Klebeergebnisse erzielt werden können, welche bei Mischung der Komponenten über eine erfindungsgemässe Mischvorrichtung vergleichbar sind mit einer Mischung der Komponenten über die Mischvorrichtung Mixpac. Aus den erhaltenen Zugscherfestigkeiten der resultierenden Verklebung kann auf eine erzielte Durchmischung der Komponenten geschlossen werden, welche allen Anforderungen genügt. Im Vergleich zu dem Referenz-Mischer Mixpac ist der erfindungsgemässe Mischer jedoch erheblich kompakter bei einer Länge von lediglich 130 mm (bereits incl. Anschlussstück 11 und Hülse 10 mit Auslassstutzen) und einer Breite von 41.5 mm. Zum Vergleich: Der Standard-Mischer Mixpac von Statomix weist eine Länge von 217mm auf (s.o.).

## Patentansprüche

1. Statische Mischvorrichtung (1), beinhaltend
■ mindestens ein erstes Mischelement (A), welches auf einer Vorderseite (V) eine Mehrzahl insbesondere paralleler Kanäle (2) quer, insbesondere orthogonal zu einer Hauptflussrichtung (H) aufweist, wobei die Kanäle (2) miteinander nicht verbunden sind, jedoch Durchtrittsöffnungen (3) in Hauptflussrichtung (H) aufweisen; und
■ mindestens ein zweites, mit dem ersten Mischelement (A) in Kontakt stehendes Mischelement (B), welches auf einer Vorderseite (V) eine Mehrzahl insbesondere paralleler Kanäle (2) quer, insbesondere orthogonal zur Hauptflussrichtung (H) aufweist, wobei die Kanäle (2) miteinander verbunden sind; wobei in den Kanälen (2), insbesondere in Seitenwänden der Kanäle (2), Öffnungen (4) vorgesehen sind, welche den Durchtritt eines Mediums in Hauptflussrichtung (H) von den Kanälen (2) der Vorderseite (V) zur Rückseite (R) des zweiten Mischelements (B) ermöglichen; und wobei auf einer Rückseite (R) des zweiten Mischelements (B) eine Mehrzahl insbesondere paralleler Kanäle (2) orthogonal zur Hauptflussrichtung (H) angeordnet sind, welche miteinander nicht verbunden sind,
wobei die Kanäle (2) des ersten Mischelements (A) und des zweiten Mischelements (B) derart angeordnet sind, dass ein Durchtritt eines Mediums durch die Mischelemente (A,B) ermöglicht ist.

2. Mischvorrichtung (1) nach Anspruch 1, **dadurch gekennzeichnet, dass** das erste Mischelement (A) die folgenden Merkmale aufweist:
■ Die Durchtrittsöffnungen (3) benachbarter Kanäle (2) sind jeweils in gegenüberliegenden Hälften der Vorderseite des Mischelements (A) angeordnet;
■ In einem mittleren Bereich aller Kanäle (2) sind keine Durchtrittsöffnungen (3) angeordnet;
und/oder das zweite Mischelement (B) die folgenden Merkmale aufweist:
■ Auf einer Vorderseite (V) sind die Kanäle (2) miteinander durch einen gemeinsamen Verbindungskanal (5) verbunden, welcher derart angeordnet ist, dass seine Lage im wesentlichen einem rückseitigen Bereich entspricht, welcher frei von Durchtrittsöffnungen (3) ist;
■ Im Bereich zwischen einer ersten Seite des Verbindungskanals und einer Aussenkante des zweiten Mischelements sind Durchtritte angeordnet, welche nicht in Verbindung mit den vorderseitigen Kanälen stehen;
■ Im Bereich zwischen einer zweiten Seite des Verbindungskanals und einer Aussenkante des zweiten Mischelements sind Durchtrittsöffnungen vorgesehen, welche in Verbindung zu den Kanälen stehen.

3. Mischvorrichtung (1) nach Anspruch 1 oder 2, wobei die ersten und zweiten Mischelemente (A,B) alternierend angeordnet sind.

4. Mischvorrichtung (1) nach einem der vorstehenden Ansprüche, wobei die ersten und zweiten Mischelemente (A,B) als stapelbare Platten ausgebildet sind.

5. Mischvorrichtung (1) nach einem der Ansprüche 3 oder 4, **dadurch gekennzeichnet, dass** die ersten und zweiten Mischelemente (A,B) um einen Winkel (α) bezogen auf ein an beiden Mischelementen vorhandenes, vergleichbares strukturelles Merkmal, insbesondere bezogen auf parallele Kanäle (2), gegeneinander verdreht gestapelt sind.

6. Mischvorrichtung (1) nach einem der Ansprüche 3 bis 5, **dadurch gekennzeichnet, dass**
■ ein zweites Mischelement (B) auf ein erstes Mischelement (A) in Hauptflussrichtung (H) folgt, wobei die Kanäle (2) dieses vorangehenden ersten Mischelements (A) parallel zu den rückseitigen Kanälen (2) des zweiten Mischelements (B) angeordnet sind;
und dass
■ ein erstes Mischelement (A) auf ein zweites Mischelement (B) in Hauptflussrichtung (H) folgt, wobei die Kanäle (2) dieses folgenden, ersten Mischelements (A) um einen Winkel (α) von 90°) gegen die rückseitigen Kanäle (2) des zweiten Mischelements (B) ausgerichtet sind.

7. Mischvorrichtung (1) nach einem der Ansprüche 3 bis 6, **dadurch gekennzeichnet, dass** die Abfolge der ersten und zweiten Mischelemente (A,B) paarweise Anordungen (x,x+1,x+2,...,x+n) der ersten und zweiten Mischelemente (A,B) beinhaltet, wobei in jeder der paarweisen Anordnungen (x,x+1,x+2,...,x+n) die Kanäle (2) des ersten Mischelements (A) parallel zu den rückseitigen Kanälen (2) des zweiten Mischelements (B) ausgerichtet sind, jedoch in Hauptflussrichtung (H) die Kanäle einer folgenden, paarweisen Anordung (x+1) jeweils gegenüber einer vorangehenden Anordung (x) um einen Winkel (α) von 90° verdreht angeordnet sind.

8. Mischvorrichtung (1) nach einem der vorstehenden Ansprüche, **dadurch gekennzeichnet, dass** die Mischelemente (A,B) Mittel, insbesondere Nocken und Aussparungen, zum verdrehgesicherten Stapeln insbesondere unter einem Winkel (α) von 90° oder einem gradzahligen Vielfachen von 90° aufweisen.

9. Mischvorrichtung (1) nach einem der vorstehenden Ansprüche, **dadurch gekennzeichnet, dass** in Hauptflussrichtung (H) vor einem ersten Mischelement (A,B) ein Eingangsstück (8) und in Hauptflussrichtung (H) nach einem letzten Mischelement (A,B) ein Endstück (9) vorgesehen ist.

10. Mischvorrichtung (1) nach einem der vorstehenden Ansprüche, **dadurch gekennzeichnet, dass** die Mischelemente (A,B) und ggf. das Eingangsstück (8) und/oder das Endstück (9) in einer Hülse (10) insbesondere austauschbar angeordnet sind.

11. Mischvorrichtung (1) nach Anspruch 10, **dadurch gekennzeichnet, dass** die Hülse (10) insbesondere reversibel mit einem Anschlussstück (11) zur Verbindung mit einer Austragsvorrichtung verschlossen ist und/oder verschliessbar ausgebildet ist.

12. Mischvorrichtung (1) nach einem der Ansprüche 1 bis 11, lösbar oder fest mit einem Vorratsbehältnis, insbesondere einem Mehrkammer-Schlauchbeutel mit mindestens zwei Kompartimenten, verbindbar bzw. verbunden.

13. Mischvorrichtung (1) nach einem der Ansprüche 1 bis 11, im wesentlichen direkt verbindbar bzw. verbunden mit einem Austritt eines Vorratsbehältnisses mit mindestens zwei Kompartimenten, insbesondere eines Mehrkammer-Schlauchbeutels, in einer Austragsvorrichtung zum Auslassen von mindestens zwei zu mischenden Substanzen aus dem Vorratsbehältnis.

14. Verfahren zum Austragen von mindestens zwei zu mischenden Substanzen insbesondere aus einem Vorratsbehältnis mit mindestens zwei Kompartimenten, **dadurch gekennzeichnet, dass** die Mischung der Substanzen im wesentlichen durch eine statische Mischvorrichtung (1) gemäss einem der Ansprüche 1 bis 11 erfolgt.

15. Verwendung einer Mischvorrichtung (1) gemäss einem der Ansprüche 1 bis 11 zur Mischung von mindestens zwei in einem Vorratsbehältnis mit mindestens zwei Kompartimenten bevorrateten Substanzen, wobei die Mischvorrichtung (1) lösbar oder fest an dem Vorratsbehältnis oder einer Austragvorrichtung anordbar bzw. angeordnet ist.

16. Verwendung gemäss Anspruch 15, **dadurch gekennzeichnet, dass** es sich bei der Austragvorrichtung um eine handelsübliche Austragvorrichtung zum Auslassen von Ein- oder Mehrkomponenten-Mischungen aus einem auswechselbaren Vorratsbehältnis handelt.

## Claims

1. Static mixing device (1), containing
■ at least one first mixing element (A), which on a front side (V) has a plurality of, in particular, parallel channels (2) running transversely, in particular orthogonally, to a main flow direction (H), the channels (2) not being interconnected, yet having pass-through openings (3) in the main flow direction (H); and
■ at least one second mixing element (B), which is in contact with the first mixing element (A) and on a front side (V) has a plurality of, in particular, parallel channels (2) running transversely, in particular orthogonally, to the main flow direction (H), the channels (2) being interconnected; in the channels (2), in particular in side walls of the channels (2), openings (4) being provided, which allow the passage of a medium in the main flow direction (H) from the channels (2) of the front side (V) to the rear side (R) of the second mixing element (B); and on a rear side (R) of the second mixing element (B) there being disposed a plurality of, in particular, parallel channels (2) running orthogonally to the main flow direction (H), which are not interconnected,
wherein the channels (2) of the first mixing element (A) and of the second mixing element (B) are arranged such that a passage of a medium through the mixing elements (A, B) is allowed.

2. Mixing device (1) according to Claim 1, **characterized in that** the first mixing element (A) has the following features:
■ the pass-through openings (3) of adjacent channels (2) are disposed respectively in opposite halves of the front side of the mixing element (A);
■ in a middle region of all channels (2), no pass-through openings (3) are provided;
and/or the second mixing element (B) has the following features:
■ on a front side (V), the channels (2) are interconnected by a common connecting channel (5), which is arranged such that its position essentially corresponds to a rear-side region which is free from pass-through openings (3);
■ in the region between a first side of the connecting channel and an outer edge of the second mixing element, passages are provided which are not connected to the front-side channels;
■ in the region between a second side of the connecting channel and an outer edge of the second mixing element, pass-through openings are provided which are connected to the channels.

3. Mixing device (1) according to Claim 1 or 2, wherein the first and second mixing elements (A, B) are disposed in alternating arrangement.

4. Mixing device (1) according to one of the previous claims, wherein the first and second mixing elements (A, B) are configured as stackable plates.

5. Mixing device (1) according to one of Claims 3 or 4, **characterized in that** the first and second mixing elements (A, B) are stacked such that they are mutually twisted by an angle (α) related to a comparable structural feature present on both mixing elements, in particular related to parallel channels (2).

6. Mixing device (1) according to one of Claims 3 to 5, **characterized in that**
■ a second mixing element (B) follows on from a first mixing element (A) in the main flow direction (H), the channels (2) of this preceding first mixing element (A) being disposed parallel to the rear-side channels (2) of the second mixing element (B);
and **in that**
■ a first mixing element (A) follows on from a second mixing element (B) in the main flow direction (H), the channels (2) of this following first mixing element (A) being aligned at an angle (α) of 90° to the rear-side channels (2) of the second mixing element (B).

7. Mixing device (1) according to one of Claims 3 to 6, **characterized in that** the sequence of the first and second mixing elements (A, B) contains paired arrangements (x, x+1, x+2, ...x+n) of the first and second mixing elements (A, B), in each of the paired arrangements (x, x+1, x+2, ...x+n) the channels (2) of the first mixing element (A) being aligned parallel to the rear-side channels (2) of the second mixing element (B), yet the channels of a following paired arrangement (x+1) in the main flow direction (H) respectively being arranged twisted by an angle (α) of 90° relative to a preceding arrangement (x).

8. Mixing device (1) according to one of the previous claims, **characterized in that** the mixing elements (A, B) have means, in particular ridges and cavities, for stacking secured against twisting, in particular at an angle (α) of 90° or at an even-numbered multiple of 90°.

9. Mixing device (1) according to one of the previous claims, **characterized in that** before a first mixing element (A, B) in the main flow direction (H) there is provided an entry piece (8), and after a last mixing element (A, B) in the main flow direction (H), an end piece (9).

10. Mixing device (1) according to one of the previous claims, **characterized in that** the mixing elements (A, B) and, where appropriate, the entry piece (8) and/or the end piece (9) are disposed, in particular exchangeably, in a casing (10).

11. Mixing device (1) according to Claim 10, **characterized in that** the casing (10) is closed off and/or is configured such that it can be closed off, in particular reversibly, with a connector (11) for connection to a discharge device.

12. Mixing device (1) according to one of Claims 1 to 11, detachably or fixedly connectable or connected to a storage container, in particular a multi-chamber tubular bag having at least two compartments.

13. Mixing device (1) according to one of Claims 1 to 11, essentially directly connectable or connected to an outlet of a storage container having at least two compartments, in particular a multi-chamber tubular bag, in a discharge device for letting at least two substances to be mixed out from the storage container.

14. Method for discharging at least two substances to be mixed, in particular from a storage container having at least two compartments, **characterized in that** the mixing of the substances is essentially realized by a static mixing device (1) according to one of Claims 1 to 11.

15. Use of a mixing device (1) according to one of Claims 1 to 11 for mixing at least two substances stored in a storage container having at least two compartments, wherein the mixing device (1) is or can be detachably or fixedly disposed on the storage container or a discharge device.

16. Use according to Claim 15, **characterized in that** the discharge device in question is a commercially available discharge device for letting single-component or multi-component mixtures out from an exchangeable storage container.

## Revendications

1. Mélangeur statique (1), contenant :
● au moins un premier élément de mélange (A) qui présente, sur une face avant (V), une pluralité de canaux (2), notamment parallèles, disposés transversalement, notamment perpendiculairement à une direction de flux principale (H), les canaux (2) n'étant pas connectés les uns aux autres mais présentant des ouvertures de passage (3) dans la direction de flux principale (H) ; et
● au moins un deuxième élément de mélange (B) en contact avec le premier élément de mélange (A), qui présente, sur une face avant (V), une pluralité de canaux (2), notamment parallèles, disposés transversalement, notamment perpendiculairement à une direction de flux principale (H), les canaux (2) étant connectés les uns aux autres ; des ouvertures (4) étant prévues dans les canaux (2), en particulier dans les parois latérales des canaux (2), et permettant le passage d'un fluide dans la direction de flux principale (H) depuis les canaux (2) de la face avant (V) vers la face arrière (R) du deuxième élément de mélange (B) ; et une pluralité de canaux (2), notamment parallèles, et n'étant pas connectés les uns aux autres, étant disposée perpendiculairement à la direction de flux principale (H) sur une face arrière (R) du deuxième élément de mélange (B),
les canaux (2) du premier élément de mélange (A) et du deuxième élément de mélange (B) étant disposés de manière à permettre le passage d'un fluide à travers les éléments de mélange (A, B).

2. Mélangeur (1) selon la revendication 1, **caractérisé en ce que** le premier élément de mélange (A) présente les caractéristiques suivantes:
● les ouvertures de passage (3) de canaux adjacents (2) sont disposées à chaque fois dans des moitiés opposées de la face avant de l'élément de mélange (A) ;
● aucune ouverture de passage (3) n'est prévue dans une région centrale de tous les canaux (2) ;
et/ou le deuxième élément de mélange (B) présente les caractéristiques suivantes:
● sur une face avant (V), les canaux (2) sont connectés les uns aux autres par un canal de connexion commun (5), qui est disposé de telle sorte que sa position corresponde essentiellement à une région arrière qui est exempte d'ouvertures de passage (3) ;
● dans la région entre un premier côté du canal de connexion et une arête extérieure du deuxième élément de mélange sont disposés des passages qui ne sont pas connectés aux canaux du côté avant ;
● dans la région entre un deuxième côté du canal de connexion et une arête extérieure du deuxième élément de mélange sont prévues des ouvertures de passage qui sont connectées aux canaux.

3. Mélangeur (1) selon la revendication 1 ou 2, dans lequel les premier et deuxième éléments de mélange (A, B) sont disposés en alternance.

4. Mélangeur (1) selon l'une quelconque des revendications précédentes, dans lequel les premier et deuxième éléments de mélange (A, B) sont réalisés sous forme de plaques empilables.

5. Mélangeur (1) selon l'une quelconque des revendications 3 ou 4, **caractérisé en ce que** les premier et deuxième éléments de mélange (A, B) sont empilés de manière tournée les uns par rapport aux autres suivant un angle (α) par rapport à une caractéristique structurelle comparable prévue sur les deux éléments de mélange, notamment par rapport à des canaux parallèles (2).

6. Mélangeur (1) selon l'une quelconque des revendications 3 à 5, **caractérisé en ce que** :
● un deuxième élément de mélange (B) suit un premier élément de mélange (A) dans la direction de flux principale (H), les canaux (2) de ce premier élément de mélange (A) préalable étant disposés parallèlement aux canaux (2) du côté arrière du deuxième élément de mélange (B) ;
et **en ce que**
● un premier élément de mélange (A) suit un deuxième élément de mélange (B) dans la direction de flux principale (H), les canaux (2) de ce premier élément de mélange (A) suivant étant orientés suivant un angle (α) de 90° par rapport aux canaux (2) du côté arrière du deuxième élément de mélange (B).

7. Mélangeur (1) selon l'une quelconque des revendications 3 à 6, **caractérisé en ce que** la succession des premier et deuxième éléments de mélange (A, B) contient des agencements par paires (x, x+1, x+2, ..., x+n) des premier et deuxième éléments de mélange (A, B), les canaux (2) du premier élément de mélange (A) étant orientés parallèlement aux canaux (2) du côté arrière du deuxième élément de mélange (B) dans chacun des agencements par paires (x, x+1, x+2, ..., x+n), mais les canaux d'un agencement par paires suivant (x+1) étant toutefois tournés d'un angle (α) de 90° par rapport à un agencement précédent (x), dans la direction de flux principale (H).

8. Mélangeur (1) selon l'une quelconque des revendications précédentes, **caractérisé en ce que** les éléments de mélange (A, B) présentent des moyens, notamment des cames et des évidements, pour l'empilage sécurisé contre une rotation, notamment suivant un angle (α) de 90° ou un multiple entier de 90°.

9. Mélangeur (1) selon l'une quelconque des revendications précédentes, **caractérisé en ce que** dans la direction de flux principale (H), avant un premier élément de mélange (A, B), est disposé une pièce d'entrée (8) et dans la direction de flux principale (H), après un dernier élément de mélange (A, B), est disposée une pièce de bout (9).

10. Mélangeur (1) selon l'une quelconque des revendications précédentes, **caractérisé en ce que** les éléments de mélange (A, B) et éventuellement la pièce d'entrée (8) et/ou la pièce de bout (9) sont disposés dans une douille (10) notamment de manière remplaçable.

11. Mélangeur (1) selon la revendication 10, **caractérisé en ce que** la douille (10) est fermée et/ou est réalisée de manière à pouvoir être fermée, notamment de manière réversible, avec un raccord (11) pour la connexion à un dispositif de décharge.

12. Mélangeur (1) selon l'une quelconque des revendications 1 à 11, connecté ou pouvant être connecté de manière détachable ou fixe à un récipient de réserve, notamment un sachet tubulaire à plusieurs chambres ayant au moins deux compartiments.

13. Mélangeur (1) selon l'une quelconque des revendications 1 à 11, connecté ou pouvant être connecté essentiellement directement à une sortie d'un récipient de réserve, comprenant au moins deux compartiments, notamment d'un sachet tubulaire à plusieurs chambres, dans un dispositif de décharge pour décharger au moins deux substances à mélanger hors du récipient de réserve.

14. Procédé pour décharger au moins deux substances à mélanger, notamment d'un récipient de réserve avec au moins deux compartiments, **caractérisé en ce que** le mélange des substances est réalisé essentiellement par un mélangeur statique (1) selon l'une quelconque des revendications 1 à 11.

15. Utilisation d'un mélangeur (1) selon l'une quelconque des revendications 1 à 11, pour le mélange d'au moins deux substances stockées dans un récipient de stockage avec au moins deux compartiments, le mélangeur (1) pouvant être disposé ou étant disposé de manière détachable ou fixe au récipient de stockage ou à un dispositif de décharge.

16. Utilisation selon la revendication 15, **caractérisée en ce que** le dispositif de décharge est un dispositif de décharge usuel dans le commerce pour décharger des mélanges à un ou plusieurs composants hors d'un récipient de stockage remplaçable.
